# EUROPÄISCHE PATENTSCHRIFT

(11) **EP 2 386 391 B1**
(45) Veröffentlichungstag und Bekanntmachung des Hinweises auf die Patenterteilung: **30.10.2013**
(21) Anmeldenummer: 11153246.1
(22) Anmeldetag: 03.02.2011
(51) Int. Cl.: B27L 7/00, B27L 7/06, B23Q 7/04

(54) **Holzspalter mit Transportfläche und im Spaltabstand verlaufender Stabilisierungsfläche zum Abspalten von Holzscheiten aus einem Holzstamm**
Wood splitter with transport area and stabilisation area in the gap clearance for splitting logs out of tree trunks
Fendeur de bois doté d'une surface de transport et d'une surface de stabilisation se déroulant dans l'intervalle de fente pour fendre des bûches de bois à partir d'un tronc

(30) Priorität: 10.05.2010 AT 29810 U
(43) Veröffentlichungstag der Anmeldung: 16.11.2011
(73) Patentinhaber: Hoeber, Robert, 8353 Kapfenstein (AT)
(72) Erfinder: Hoeber, Robert, 8353 Kapfenstein (AT)
(74) Vertreter: Röggla, Harald

(56) Entgegenhaltungen:
- CH-A- 237 565
- DE-A1- 3 312 596
- DE-U1- 8 515 171
- US-A- 4 391 312
- US-A- 4 544 008

## Beschreibung

Die Erfindung betrifft einen Holzspalter zum Spalten von abgelängtem Holz gemäß dem Oberbegriff des Anspruchs 1.

Ein solcher Holzspalter ist aus DE 3 312 596 A1 bekannt.

Das Dokument DE 20 2006 000 771 U1 offenbart so einen Holzspalter zum Spalten von abgelängtem Rund- und Stammholz. Der bekannte Holzspalter weist eine Transporteinrichtung auf, in die der abgelängte Holzstamm so eingelegt werden muss, dass an seiner einen Schnittfläche eine Druckplatte der Transporteinrichtung und an seiner anderen Schnittfläche das Spaltmesser zu liegen kommt. Durch Betätigung eines Schalters beginnt ein kombinierter Transport- und Spaltvorgang, bei dem die Druckplatte den Holzstamm auf das Spaltmesser drückt und den Holzstamm um die gesamte Holzlänge in die Richtung des Spaltmessers transportiert. Das Spaltmesser weist eine Hauptschneide und mehrere senkrecht stehende Nebenschneiden auf, mit denen bei dem kombinierten Transport- und Spaltvorgang sechs Holzscheite gleichzeitig von dem Holzstamm abgespalten werden. Nach abgeschlossenem kombinierten Transport- und Spaltvorgang wird bei einem Transportvorgang der restliche noch zu spaltende Holzstamm mit einer Restholz-Rückholvorrichtung wieder in die Ausgangsposition vor das Spaltmesser zurück befördert, worauf neuerlich der kombinierte Transport- und Spaltvorgang beginnt.

Bei dem bekannten Holzspalter hat sich als Nachteil erwiesen, dass das Abspalten von mehreren Holzscheiten bei nur einem Spaltvorgang sehr kraftaufwändig ist, weshalb das Spaltmesseraggregat einen sehr starken Antrieb aufweisen muss und weshalb der gesamte Holzspalter mechanisch sehr stabil und somit teuer aufgebaut sein muss. Dies insbesondere dann, wenn das Stammholz einen großen Durchmesser und gegebenenfalls auch Äste im Holz aufweist. Weiters hat sich bei dem bekannten Holzspalter als Nachteil erwiesen, dass die Schnittflächen des abgelängten Holzes nicht schief sein dürfen, da der Druck von der Druckplatte sonst nur einseitig auf das Holz einwirkt und es zu einem Verkanten des Spaltmessers kommt.

Der Erfindung liegt die Aufgabe zugrunde einen Holzspalter gemäß dem ersten Absatz zu schaffen, bei dem die vorstehend angeführten Nachteile vermieden sind.

Erfindungsgemäß wird diese Aufgabestellung durch die Merkmale des Anspruchs 1 gelöst.

Im Vergleich zum vorstehend beschriebenen bekannten Holzspalter wird somit der Transportvorgang und der Spaltvorgang entkoppelt, wobei das Spaltmesser im Wesentlichen quer zur Transportrichtung in das Holz getrieben wird. Weiters ist eine um den Spaltabstand versetzte zur Transportfläche parallele Stabilisierungsfläche vorgesehen. Nach dem ersten Spaltvorgang wird das restliche noch zu spaltende Holz bei dem Transportvorgang mit der bei dem ersten Spaltvorgang entstandenen Spaltfläche auf die Stabilisierungsfläche geschoben. Bei dem auf den ersten Spaltvorgang nachfolgenden Spaltvorgang stützt sich das noch zu spaltende Holz somit auf dieser Stabilisierungsfläche ab. Hierdurch ist der Vorteil erhalten, dass das zu spaltende Holz bei jedem der aufeinanderfolgenden Spaltvorgänge stabil und sicher aufliegt, um das zuverlässige Abspalten von Holzscheiten zu gewährleisten. Da vorzugsweise bei jedem Spaltvorgang nur ein Holzscheit von dem Holz abgespaltet wird, kann der Antrieb des Spaltmesseraggregats sowie der gesamte mechanische Aufbau des Holzspalters einfach und somit kostengünstig realisiert werden.

Weitere vorteilhafte Ausgestaltungen des erfindungsgemäßen Holzspalters werden im Folgenden anhand der Figuren näher erläutert.
Figur 1 zeigt einen Holzspalter mit Transporteinrichtung zum Aufnehmen von Holz vom Boden.
Figur 2 zeigt das Spaltmesseraggregat samt Transport- und Stabilisierungsfläche des Holzspalters gemäß Figur 1.
Figur 3 zeigt den Holzspalter gemäß Figur 1 in einer Schnittdarstellung.
Figur 4 zeigt das Spaltmesser des Holzspalters in einer Schrägansicht und einer Seitenansicht.
Figur 5 zeigt eine Mehrzahl an unterschiedlichen Formen von Spaltmessern in einer Seitenansicht.

Figur 1 zeigt einen Holzspalter 1 zum Spalten von abgelängtem Holz 2. Ein in der Figur 2 näher dargestelltes Spaltmesseraggregat 3 weist ein Spaltmesser 4 zum Abspalten von einem Holzscheit von dem Holz 2 je Spaltvorgang. Das Spaltmesseraggregat 3 weist weiters einen Hydraulikzylinder 5 auf, der das Spaltmesser 4 über eine Druckstange 6 in das Holz 2 treibt. In der Figur 4 ist das Spaltmesser 4 im Detail dargestellt, das die Querschnittsform eines Trapezoides aufweist und an einem Ende eine Aufnahme 7 für die Druckstange 6 und an dem gegenüberliegenden Ende eine Schneide 8 aufweist. Die Schneide 8 weist einen einseitigen Schrägschliff (Außenseite 0°, Innenseite 6° - 30° möglich) auf, wodurch das abspaltene Holzscheit unmittelbar nach unten fällt.

Das Spaltmesser 4 weist weiters Führungselemente 9 und 10 auf, mit denen es in Führungsschienen 11 und 12 des Spaltmesseraggregates 3 verschiebbar geführt wird, wie dies in Figur 3 dargestellt ist. In Figur 5 sind weitere Querschnittsformen von Spaltmessern 4 dargestellt, die in dem Holzspalter 1 verwendet werden können, um unterschiedliche Formen von Holzscheiten 13 abzuspalten. Drei der dargestellten Spaltmesser 4 weisen eine Nebenschneide auf, wodurch zwei Holzscheite je Spaltvorgang aus dem Holz 2 abgespaltet werden. Durch die Möglichkeit unterschiedliche Spaltmesser 4 in dem Holzspalter 1 vorsehen zu können ist der Vorteil erhalten, dass je nach Holzart oder je nach Kundenwunsch bezüglich der Form der Holzscheite 13 der Holzspalter 1 durch einfaches Auswechseln des Spaltmessers 4 angepasst werden kann.

Die Führungselemente der in der zweiten Reihe rechts und in der dritten Reihe in Figur 5 dargestellten Spaltmesser 4 sind durch Bügel gebildet, die auf einen 1-Träger aufgeschoben werden können, der hierbei beide Führungsschienen des Spaltmesseraggregats 3 bildet. Bei dieser Ausführungsform ist der Vorteil gegeben, dass das Führungselement auf nur einer Seite des Auswurfbereichs 22 vorgesehen ist.

Der Holzspalter 1 weist nunmehr weiters eine Holztransporteinrichtung 14 auf, wobei ein Transportarm 15 das Holz 2 auf einer Transportfläche 16 in eine Transportrichtung 17 transportiert. Die Transportrichtung 17 steht im Wesentlichen senkrecht auf die Vorschubbewegung des Spaltmessers 4. Der Transportarm 15 ist hydraulisch angetrieben und klappbar ausgeführt und in Figur 1 sowohl in seiner auf den Boden geklappten Position P als auch in seiner im Wesentlichen senkrecht auf die Transportfläche 16 geklappten Position dargestellt. Unterhalb der Transportfläche 16 ist ein Kettenförderer angeordnet, der den Transportarm 15 zum Transportieren des Holzes 2 in die Transportrichtung 17 und zum Aufnehmen eines neuen zu spaltenden Holzes 2 entgegen die Transportrichtung 17 antreibt.

Die Holztransporteinrichtung 14 weist nunmehr weiters eine im Wesentlichen parallel zur Transportfläche 16 in einem Spaltabstand A vorgesehene Stabilisierungsfläche 18 auf, auf der die beim Spaltvorgang entstandene Spaltfläche 19 des restlichen noch zu spaltenden Holzes 2 während des darauffolgenden Spaltvorganges aufliegt. Hierdurch wird das Holz 2 in der geeigneten Position für das Abspalten des Holzscheits 13 gehalten, obwohl es durch das zuvor erfolgte Abspalten eines Holzspaltes 13 bereits asymmetrisch ist und ohne die Stabilisierungsfläche 18 nur verkippt auf der Transportfläche 16 aufliegen würde. Hierdurch können vorteilhafterweise Holzscheite 13 von dem Holz 2 abgespalten werden, die alle eine gleichmäßige Form aufweisen. Hierbei wird der Spaltabstand A vorteilhafterweise im Wesentlichen gleich der Höhe des Querschnittes des Spaltmesser 4 gewählt, damit das verbleibenden noch zu spaltende Holz 2 mit seiner Spaltfläche 19 flach und somit zuverlässig auf der Stabilisierungsfläche 18 aufliegt.

An der Stabilisierungsfläche 18 ist an ihrem dem Spaltmesser 4 zugewandten Ende ein Zuführungselement 20 vorgesehen, das beim Transport des Holzes 2 in Transportrichtung 17 das Zuführen des Holzes 2 auf die Stabilisierungsfläche 18 unterstützt. Hierdurch ist verhindert, dass sich das Holz 2 beim Transport in Transportrichtung 17 an der Kante der Stabilisierungsfläche 18 verhängt, was eine Betriebsstörung des Holzspalters 1 zur Folge hätte.

Die Holztransporteinrichtung 14 weist nunmehr weiters eine Verschlussklappe 21 als Verschlussmittel im Bereich des Spaltmessers 4 zur Verlängerung der Transportfläche 16 auf, wobei die Verschlussklappe 21 wegklappbar ausgebildet ist, um während des Transportvorgangs das Holz 2 zu stützen und während des Spaltvorgangs das Abgeben des bei dem Spaltvorgang abgespaltenen Holzscheits 13 in einen Auswurfbereich 22 zu ermöglichen. Unterhalb des Auswurfbereichs 22 kann - auf in den Figuren nicht dargestellte Weise - eine Holzscheittransporteinrichtung zum Abtransport der abgespaltenen Holzscheite 13 zu einem Abtransportbereich vorgesehen sein, die beispielsweise durch ein Förderband gebildet ist. Weiters kann eine Holzbündeleinrichtung zum Bündeln der abgespaltenen Holzscheite 13 vorgesehen sein, damit die Holzscheite 13 bereits mit einer Schnur oder einem Draht gebündelt von dem Holzspalter 1 in den Abtransportbereich abgegeben werden können. Ebenso könnten die abgespaltenen Holzscheite 13 aber auch manuell mit der Hand von dem Holzspalter 1 entfernt werden.

Die Holztransporteinrichtung 14 weist weiters seitlich der Transportfläche 16 und der Stabilisierungsfläche 18 je Seite ein Führungsblech 23 und 24 zur Führung des zu spaltenden Holzes 2 auf. Hierdurch ist eine gleichmäßige und sichere Positionierung des Holzes 2 während des Transportvorgangs und des Spaltvorgangs gewährleistet.

Die Transportfläche 16 und die Stabilisierungsfläche 18 der in Figur 3 dargestellten Holztransporteinrichtung 14 sind in einem Winkel W von 45 Grad zur Waagrechten geneigt angeordnet. Durch dies Neigung ist vorteilhafterweise erreicht, dass das Holz 2 durch sein Gewicht sowohl gegen den Transportarm 15 als auch gegen die Transportfläche 16 und die Stabilisierungsfläche 18 gedrückt wird und somit immer in der gewünschten Position liegt. Dieser Vorteil ist in einem Winkelbereich des Winkels W von 5 bis zu 85 Grad erzielbar.

Im Folgenden wird nunmehr die Verwendung des Holzspalters 1 anhand eines Beispiels näher erläutert. Um ein Holz 2 zum Spalten in den Holzspalter 1 einzulegen wird der Transportarm 15 hydraulisch mittels einem in der Figur 1 nicht dargestellten Hydraulikstempel in die Position P positioniert. Hierauf rollt oder legt eine Bedienperson das Holz 2 auf den Transportarm 15, worauf die Bedienperson einen Schalter betätigt und die Holztransporteinrichtung 14 das Holz 2 durch Aufkippen des Transportarms 15 in Kontakt mit der Transportfläche 16 bringt und anschließend das Holz 2 in Transportrichtung 17 transportiert, bis es an dem Zuführungselement 20 anliegt.

Anschließend an diesen Transportvorgang betätigt die Bedienperson einen weiteren Schalter, um den Spaltvorgang zu beginnen. Während des Spaltvorgangs drückt der Hydraulikzylinder 5 das Spaltmesser 4 in das Holz 2 und spaltet ein Holzscheit 13 ab, das über den Auswurfbereich 22 auf das Förderband fällt. Anschließend zieht der Hydraulikzylinder 5 das Spaltmesser 4 zurück, wodurch das Holz 2 mit dem Führungsblech 24 von dem Spaltmesser 4 abgestriffen wird und der Spaltvorgang beendet ist. Nun transportiert der Transportarm 15 das verbliebene restliche noch zu spaltende Holz 2 in Transportrichtung 17, wodurch die durch den Spaltvorgang entstandene Spaltfläche 19 über das Zuführungselement 20 auf die Stabilisierungsfläche 18 gleitet. Wenn das Holz 2 mit seiner Spaltfläche 25 an dem Zuführungselement 20 anstößt, dann wird der Transportvorgang beendet und bei einem neuerlichen Spaltvorgang ein weiterer Holzscheit 13 von dem Holz 2 abgespaltet, wie dies in Figur 3 dargestellt ist.

Um zu verhindern, dass bei dem nachfolgenden Transportvorgang, bei der in Figur 3 dargestellten Situation, das Holz teilweise in den Auswurfbereich 22 hineinrutscht, wird vor dem Transportvorgang die Verschlussklappe 21 geschlossen, um die Transportfläche 16 für das Holz 2 zu verlängern. Das Verschließen und das Öffnen der Verschlussklappe 21 kann manuell oder mit dem Transportvorgang automatisch gekoppelt, motorisch oder hydraulisch angetrieben, erfolgen. Die Verschlussklappe 21 bleibt auch noch am Beginn des Spaltvorgangs des letzten Holzscheits 13 aus der Unterseite des Holzes 2 geschlossen, um das Holz 2 vor und beim Eindringen des Spaltmessers 4 zu stabilisieren. Sobald das Spaltmesser 4 einige Zentimeter (z.B. 2cm) in das Holz 2 eingedrungen ist wird die Verschlussklappe 21 wieder geöffnet, um ausreichend Platz für das Abspalten des Holzscheits 13 zu schaffen und um den Holzscheit 13 nach dem Abspalten in den Auswurfbereich 22 fallen zu lassen. Hierdurch ist nun die gesamte Unterseite des Holzes 2 abgespaltet, weshalb das verbliebene Holz 2 mit dem Transportarm 15 entgegen der Transportrichtung 17 zurück transportiert wird, um anschließend mit der Spaltfläche 19 satt auf der Transportfläche 16 für die weiteren Transport- und Spaltvorgänge aufzuliegen. Auf diese Weise kann das gesamte Holz 2 in Holzscheite 13 gespalten werden.

Es kann erwähnt werden, dass die maximale Länge des mit dem Holzspalter 1 spaltbaren abgelängten Holzes 2 durch die Breite zwischen den Führungsblechen 23 und 24 gegeben ist. Diese Breite muss an die Anpresskraft des Hydraulikzylinders 5 angepasst werden, damit alle in den Holzspalter 1 einlegbaren Hölzer 2 zuverlässig gespalten werden können.

Es kann erwähnt werden, dass unterschiedliche Arten der Steuerung des Holzspalters 1 vorgesehen sein können. So könnte bei einer halbautomatischen Steuerung die Bedienperson den jeweiligen Spaltvorgang durch Betätigung eines Schalters auslösen, worauf der Holzspalter 1 nach Durchführung nur eines Spaltvorgangs und nur eines Transportvorgangs zum Stillstand kommen würde. Bei einer vollautomatischen Steuerung könnte die Bedienperson das zu spaltende Holz auf den Transportarm 15 legen und einen Schalter betätigen, worauf das gesamte Holz in mehreren Transport- und Spaltvorgängen zur Gänze gespalten und in Holzscheite verarbeitet werden würde.

Es kann erwähnt werden, dass der Holzspalter an einem Traktor angeschlossen und von diesem angetrieben werden kann.

Es kann erwähnt werden, dass auch ein zweiseitiger Schliff auf der Schneide des Spaltmessers vorgesehen sein kann, wobei sich der einseitige Schliff als vorteilhaft zum Spalten des Holzes herausgestellt hat.

Es kann erwähnt werden, dass mit dem Holzspalter 1 Großstämme mit einem Durchmesser von bis zu 1,2 Metern und mehr immer mit dem selben hydraulischen Druck und ohne körperliche Anstrengung gespalten werden können.

Weiters hat sich als vorteilhaft ergeben, dass zum Spalten eines abgelängten Holzes mit dem Holzspalter die Schnittflächen des Holzes nicht eben sein müssen.

## Patentansprüche

1. Holzspalter (1) zum Spalten von abgelängtem Holz (2), insbesondere von Rund- und Stammholz, mit einem
Spaltmesseraggregat (3), mit einem Spaltmesser (4) zum Abspalten von vorzugsweise einem Holzscheit (13) von dem Holz (2) je Spaltvorgang, und mit einer Holztransporteinrichtung (14), zum Transportieren des Holzes (2) auf einer Transportfläche (16) in einer Transportrichtung (17) während eines Transportvorgangs, wobei
das Spaltmesseraggregat (3) dazu ausgebildet ist das Spaltmesser (4) nach abgeschlossenem Transportvorgang und während des Spaltvorgangs im Wesentlichen quer zur Transportrichtung (17) des Holzes (2) in das Holz (2) zu treiben und, **dadurch gekennzeichnet dass** die Holztransporteinrichtung (14) eine im Wesentlichen parallel zur Transportfläche (16) in einem Spaltabstand (A) verlaufende Stabilisierungsfläche (18) aufweist, auf der zumindest ein Teil einer beim Spaltvorgang entstandenen Spaltfläche (19) des restlichen noch zu spaltenden Holzes (2) während des darauffolgenden Spaltvorganges aufliegt.

2. Holzspalter (1) gemäß einem der vorherigen Ansprüche, **dadurch gekennzeichnet, dass** der Spaltabstand (A) im Wesentlichen der Höhe der von dem Holz abgespaltenen Holzscheite (13) entspricht.

3. Holzspalter (1) gemäß Anspruch 1, **dadurch gekennzeichnet, dass** die Transportfläche (16) und die Stabilisierungsfläche (18) in einem Winkel (W) von 5 bis zu 85 Grad zur Waagrechten verläuft und, dass ein im Wesentlichen senkrecht zur Transportfläche (16) vorgesehener Transportarm (15) der Holztransporteinrichtung (14) zum Transportieren des Holzes (2) vorgesehen ist, wobei der Transportarm (15) insbesondere klappbar ausgeführt ist, um das Aufnehmen eines neuen zu spaltenden Holzes (2) vom Boden zu ermöglichen.

4. Holzspalter (1) gemäß einem der vorherigen Ansprüche, **dadurch gekennzeichnet, dass** das Spaltmesser (4) die Querschnittsform eines Trapezes, eines Trapezoides, eines Rechtecks, eines Quadrates, eines Dreiecks, eines Vielecks oder eines Halbkreises aufweist, wobei die Schneide (8) des Spaltmessers (4) einen einseitigen und insbesondere einen zweiseitigen Schliff aufweist.

5. Holzspalter (1) gemäß einem der vorherigen Ansprüche, **dadurch gekennzeichnet, dass** das Spaltmesser (4) Führungselemente (9, 10) aufweist, mit denen es in Führungsschienen (11, 12) des Spaltmesseraggregats (3) verschiebbar geführt ist.

6. Holzspalter (1) gemäß einem der vorherigen Ansprüche, **dadurch gekennzeichnet, dass** die Stabilisierungsfläche (18) an ihrem dem Spaltmesser (4) zugewandten Ende ein Zuführungselement (20) aufweist.

7. Holzspalter (1) gemäß einem der vorherigen Ansprüche, **dadurch gekennzeichnet, dass** das Spaltmesseraggregat (3) einen Hydraulikantrieb (5) zum Antreiben des Spaltmessers (4) aufweist.

8. Holzspalter (1) gemäß einem der vorherigen Ansprüche, **dadurch gekennzeichnet, dass** seitlich der Transportfläche (16) und der Stabilisierungsfläche (18) zumindest je Seite ein Führungsblech (23, 24) zur Führung des zu spaltenden Holzes (2) vorgesehen ist.

9. Holzspalter (1) gemäß einem der vorherigen Ansprüche, **dadurch gekennzeichnet, dass** Verschlussmittel (21) im Bereich des Spaltmessers (4) zur Verlängerung der Transportfläche (16) vorgesehen sind, wobei die Verschlussmittel (21) wegklappbar ausgebildet sind, um während des Transportvorgangs das Holz (2) zu stützen und während des Spaltvorgangs das Abgeben eines bei dem Spaltvorgang abgespaltenen Holzscheits (13) in einen Auswurfbereich (22) zu ermöglichen.

10. Holzspalter (1) gemäß einem der vorherigen Ansprüche, **dadurch gekennzeichnet, dass** eine Holzscheittransporteinrichtung zum Abtransport der abgespaltenen Holzscheite (13) zu einem Abtransportbereich vorgesehen ist und/oder, dass eine Holzbündeleinrichtung zum Bündeln der abgespaltenen Holzscheite (13) vorgesehen ist.

## Claims

1. A wood splitter (1) for splitting wood that is cut to length (2), in particular for round timber and trunk woods, using a splitting knife aggregate (3) having a splitting knife (4) for splitting off preferably one log (13) of the wood (2) per splitting process and having a wood transporting device (14) for transporting the wood (2) on a transport surface (16) in a transport direction (17) during a transport process, wherein
the splitting knife aggregate (3) is embodied to drive the splitting knife (4) following a completed transport process and during the splitting process essentially transversely to the transport direction (17) of the wood (2) into the wood (2) and which is **characterized in that** the wood transporting device (14) has a stabilizing surface (18) extending in a splitting gap (A) essentially in parallel to the transport surface (16), on which rests the at least a part of the splitting surface (19) formed in the splitting process of the remaining wood to be split (2) during the subsequent splitting process.

2. A wood splitter (1) according to any of the preceding claims, **characterized in that** the splitting gap (A) corresponds essentially to the height of the logs (13) split off the wood.

3. A wood splitter (1) according to claim 1, **characterized in that** the transport surface (16) and the stabilizing surface (18) extend at an angle (W) of 5 to 85 degrees to the horizontal and that a transport arm (15) of the wood transporting device (14) provided essentially vertically to the transport surface (16) is provided for transporting the wood (2), wherein the transport arm (15) is embodied in particular in a hinged way in order to enable picking up a new wood (2) to be split from the ground.

4. A wood splitter (1) according to any of the preceding claims, **characterized in that** the splitting knife (4) has the cross-sectional form of a trapezium, a trapezoid, a rectangle, a square, a triangle, a polygon or a semi-circle, wherein the cutting edge (8) of the splitting knife (4) has a single-sided and in particular a two-sided grinding.

5. A wood splitter (1) according to any of the preceding claims, **characterized in that** the splitting knife (4) has guiding elements (9, 10), by means of which it is guided glidingly in guiding rails (11, 12) of the splitting knife aggregate (3).

6. A wood splitter (1) according to any of the preceding claims, **characterized in that** the stabilizing surface (18) has a feeding element (20) at the end thereof facing the splitting knife (4).

7. A wood splitter (1) according to any of the preceding claims, **characterized in that** the splitting knife aggregate (3) has a hydraulic drive (5) for driving the splitting knife (4).

8. A wood splitter (1) according to any of the preceding claims, **characterized in that** laterally to the transport surface (16) and to the stabilizing surface (18) there is provided at least one guiding sheet (23, 24) per side for guiding the wood (2) to be split.

9. A wood splitter (1) according to any of the preceding claims, **characterized in that** means for closing (21) are provided in the area of the splitting knife (4) for enlarging the transport surface (16), wherein the means for closing (21) are configured to be folded away in order to support the wood (2) during the transport process and in order to enable discharging the log (13) split off in a splitting process into a discharge area (22) during the splitting process.

10. A wood splitter (1) according to any of the preceding claims, **characterized in that** there is provided a log transporting device for transporting off the split-off logs (13) to a transporting area and/or that there is provided a wood bundling device for bundling the split-off logs (13).

## Revendications

1. Fendeuse de bois (1) pour fendre des billes de bois (2), notamment du bois rond et des troncs d'arbre, avec un châssis poutre (3) comprenant un coin de fendage (4) permettant de fendre à chaque opération de fendage de préférence une bûche (13) depuis la bille (2), et comprenant
un système de manutention du bois (14) pour l'approche des billes de bois (2) sur une surface de transport (16) dans un sens de transport (17) pendant une opération de transport,
le châssis poutre (3) étant réalisé de manière à pousser le coin de fendage (4) pour pénétrer dans la bille de bois (2), ceci à la fin de l'approche et pendant l'opération de fendage essentiellement en sens transversal par rapport au sens de transport (17) des billes de bois (2), et **caractérisé par le fait que** le système de manutention du bois (14) présente une surface de stabilisation (18) positionnée essentiellement en parallèle par rapport à la surface de transport (16) à un écart de fendage (A), sur laquelle au moins une partie de la surface de fendage (19) résultant de l'opération de fendage du reste de la bille de bois (2) encore à fendre repose pendant l'opération de fendage suivante.

2. Fendeuse de bois (1) selon l'une des revendications précédentes, **caractérisée par le fait que** l'écart de fendage (A) correspond essentiellement à la hauteur des bûches (13) fendues de la bille de bois (2).

3. Fendeuse de bois (1) selon la revendication 1, **caractérisée par le fait que** la surface de transport (16) et la surface de stabilisation (18) sont positionnées en un angle (W) de 5 à 85 degrés par rapport à l'horizontale et qu'un bras de relevage (15) du système de manutention du bois (14) est prévu essentiellement en sens vertical par rapport à la surface de transport (16) pour transporter les billes de bois (2), le bras de relevage (15) étant essentiellement prévu escamotable afin de permettre la prise d'une nouvelle bille de bois (2) à fendre depuis le sol.

4. Fendeuse de bois (1) selon l'une des revendications précédentes, **caractérisée par le fait que** le coin de fendage (4) présente une section en forme d'un trapèze, d'un trapézoïde, d'un rectangle, d'un carré, d'un triangle, d'un polygone ou d'un demi-cercle, la lame (8) du coin de fendage (4) présentant un tranchant unilatéral et notamment bilatéral.

5. Fendeuse de bois (1) selon l'une des revendications précédentes, **caractérisée par le fait que** le coin de fendage (4) présente des éléments de guidage (9, 10) permettant de se déplacer dans des rails de guidage (11, 12) du châssis poutre (3).

6. Fendeuse de bois (1) selon l'une des revendications précédentes, **caractérisée par le fait que** la surface de stabilisation (18) présente un élément d'amenée (20) à l'extrémité orientée vers le coin de fendage (4).

7. Fendeuse de bois (1) selon l'une des revendications précédentes, **caractérisée par le fait que** le châssis poutre (3) présente un moteur hydraulique (5) pour entraîner le coin de fendage (4).

8. Fendeuse de bois (1) selon l'une des revendications précédentes, **caractérisée par le fait que** sont prévues au moins une plaque de retenue (23, 24) sur chacun des côtés de la surface de transport (16) et de la surface de stabilisation (18) pour guider la bille de bois (2) à fendre.

9. Fendeuse de bois (1) selon l'une des revendications précédentes, **caractérisée par le fait que** des moyens de fermeture (21) sont prévus dans la zone du coin de fendage (4) pour rallonger la surface de transport (16), les moyens de fermeture (21) étant réalisés sous forme escamotable afin de servir de support pendant l'opération de manipulation des billes de bois (2) et de permettre pendant l'opération de fendage la remise d'une bûche (13) dans une zone de sortie (22).

10. Fendeuse de bois (1) selon l'une des revendications précédentes, **caractérisée par le fait qu'**un dispositif de transport de bûches est prévu pour l'évacuation des bûches (13) fendues vers une zone d'évacuation et/ou qu'un dispositif de fagotage des bois est prévu pour fagoter les bûches (13) fendues.
